# DEMANDE DE BREVET EUROPEEN

(11) **EP 2 166 147 A1**
(43) Date de publication de la demande: **24.03.2010**
(21) Numéro de dépôt: 08164620.0
(22) Date de dépôt: 18.09.2008
(51) Int. Cl.: D06F 75/38, D06F 75/08

(54) **Système de repassage**

(71) Demandeur: Laurastar S.A., 1618 Châtel-St-Denis (CH)
(72) Inventeur: Voitchovsky, Serge, 1083 Mézières (CH); Chevalier, Eric, 1066 Epalinges (FR)
(74) Mandataire: Grosfillier, Philippe

(57) **Abrégé**

Fer à repasser comprenant une semelle (1) **caractérisé en ce que** ladite semelle (1) comporte un ou plusieurs inserts (2) démontables avec une ou plusieurs ouvertures pour le passage de la vapeur, sur ledit insert ou lesdits inserts eux-mêmes, ou entre lesdits inserts

## Description

### Domaine de l'invention

L'invention se situe dans le domaine du repassage et plus précisément celui des fers à repasser.

### Etat de la technique

Un fer à repasser connu dans l'état de la technique est décrit par exemple dans la demande PCT WO 02/090641. Dans cette publication, la semelle du fer comprend une chambre de vaporisation reliée à des orifices de sortie par lesquels la vapeur est injectée dans le tissu à repasser afin d'en améliorer le repassage.
Il est également connu des semelles de fers à repasser comportant des bossages, au contact des tissus, afin de tendre ces derniers d'une manière plus importante au moment où le fer passe dessus et où la vapeur y est libérée.

### Exposé général de l'invention

Un des problèmes que la présente invention se propose de résoudre est la relaxation des tensions résiduelles internes des tissus faisant suite au lavage et au séchage, et cela au moment du repassage, dans le but d'obtenir un repassage plus rapide et de meilleure qualité.

Dans l'invention, la solution du problème précité consiste à placer, sous la semelle du fer à repasser, un ou plusieurs inserts qui font des reliefs par rapport à la surface de la semelle, et qui travaillent les tissus mécaniquement au moment où le fer est passé sur le tissu.

Afin d'assurer une fabrication industrielle fiable et une maintenance aisée des semelles , le ou les inserts sont amovibles.

De la vapeur peut être injectée par des orifices pratiqués dans le ou les inserts eux-mêmes, ou entre les inserts.

Dans un mode de réalisation de l'invention particulièrement intéressant la semelle du fer est équipée d'un insert démontable en forme de V, dans lequel est inséré un orifice longitudinal en forme de fente, pour la sortie de vapeur, et permettant l'injection de la vapeur dans le tissu par l'insert lui-même. Cette disposition définit un front de vapeur continu pour assurer une zone d'échange homogène avec le tissu à repasser.

Dans un autre mode de réalisation de l'invention, la semelle du fer est équipée d'un insert en forme de V, dans lequel sont pratiquées plusieurs ouvertures pour le passage de la vapeur.

Dans un autre mode de réalisation de l'invention, la semelle du fer est équipée de deux inserts en forme de V, entre lesquels est pratiquée une ouverture longitudinale en forme de fente, ou plusieurs ouvertures pour le passage de la vapeur.

Dans un autre mode de réalisation de l'invention, le fer est muni de plusieurs inserts, circulaires, ou longitudinaux dans lesquels sont insérées des ouvertures pour le passage de la vapeur, ou entre lesquels sont pratiquées des ouvertures pour la vapeur.

Dans un autre mode de réalisation de l'invention, la semelle du fer est équipée de plusieurs inserts transversaux entre lesquels sont pratiquées des ouvertures pour le passage de la vapeur. Il va sans dire que la vapeur peut aussi être injectée par des orifices multiples ou longitudinaux situés sur les inserts transversaux eux-mêmes.

### Exposé détaillé de l'invention

L'invention est décrite plus en détail ci-après au moyen d'exemples illustrés par des figures.
La Figure 1 représente la semelle d'un fer à repasser vue de dessous.
Sur la surface **1** de la semelle en contact avec le tissu à repasser, la semelle **1** comporte un insert démontable en forme de bossage **2** dans lequel est disposée au moins une ouverture pour la sortie de la vapeur **3**.
L'insert démontable permet une maintenance (nettoyage, remplacement si besoin) particulièrement aisée de ladite semelle et dudit insert.

La Figure 2 représente le fer à repasser et sa semelle en coupe.
Sur la partie **1** de la semelle en contact avec le tissu à repasser, la semelle comporte une entrée d'eau, ou dans le cas d'une connexion du fer à un générateur de vapeur séparé, une entrée de vapeur **5**.
Un insert démontable en forme de bossage **2** se trouve sous la semelle, sur la partie en contact avec le tissu. Dans l'insert **2** est disposée au moins une ouverture pour la sortie de la vapeur dans le tissu.
Lorsqu'on déplace le fer sur le tissu pour le repasser, le bossage travaille le tissu dans la souplesse du molleton de la table à repasser et relaxe les tensions résiduelles du tissu.
Ainsi le tissu relaxé sort du repassage parfaitement lissé.

La Figure 3 représente un fer selon l'invention vu de dessous. Il comporte un insert en forme de V dans lequel sont pratiquées plusieurs ouvertures pour le passage de la vapeur.

Dans une autre variante de l'invention, la semelle du fer est équipée de deux inserts **2,4** en forme de V, (voir la Fig.4) entre lesquels est pratiquée une ouverture longitudinale en forme de fente.

La Figure 5 illustre une autre variante, comportant également deux inserts **2,4** mais dans laquelle plusieurs ouvertures pour le passage de la vapeur sont disposées entre les inserts **2,4**.

Comme on le comprend aisément, le principe de l'invention s'applique non seulement aux fers de repassage tels qu'illustrés dans les figures, mais aussi aux calandres de repassage.

Il va de soi que l'invention ne se limite pas aux exemples précités.

## Revendications

1. Système de repassage comprenant une semelle (1), **caractérisé en ce que** ladite semelle (1) comporte au moins un insert démontable formant un relief par rapport au plan de la semelle (1), de manière à ce que l'application du fer sur un tissu produise une pression plus grande sur le tissu à l'endroit du relief.

2. Système selon la revendication 1, comprenant au moins une ouverture (3) pour la sortie de vapeur, ladite ouverture étant disposée sur le dit insert (2).

3. Système selon l'une des revendications précédentes, dans lequel le ou les insert(s) a (ont) la forme d'un "V".

4. Système selon l'une des revendications précédentes, dans lequel la (ou les) ouverture(s) a (ont) la forme d'une fente, ou une forme cylindrique.

5. Système selon l'une des revendications précédentes dans lequel est intégrée au moins une buse d'injection dont la sortie débouche sur ladite ouverture

6. Système selon l'une des revendications précédentes, ledit système étant un fer à repasser

7. Système selon l'une des revendications précédentes **caractérisé en ce que** ledit insert est soit en plastique et/ou en métal

8. Système selon l'une des revendications précédentes **caractérisé en ce que** ledit insert comporte au moins un capteur (température, ou contraintes de fibres...)

9. Système selon l'une des revendications précédentes **caractérisé en ce que** ledit insert est fixé à ladite semelle par au moins un clip

10. Système selon l'une des revendications précédentes **caractérisé en ce que** ladite ouverture définit la sortie finale d'au moins un canal vapeur, ce dernier étant à proximité d'un élément chauffant pour assurer la phase vapeur en sortie du fer

11. Système selon la revendication 10 **caractérisé en ce que** ledit canal est traité en surface, sur toutes les parois internes, pour garantir l'anti-caléfaction

12. Système selon la revendication 10 **caractérisé en ce que** ledit fer à repasser est relié fluidiquement et électriquement à un générateur de vapeur comprenant au moins un réservoir d'eau, au moins une chaudière, au moins un contrôle thermique et au moins une source d'énergie de manière à créer de la vapeur au sein de ladite chaudière et alimenter ledit fer à repasser en vapeur et/ou en puissance thermique.

13. Système selon la revendication 12 **caractérisé en ce que** ledit générateur de vapeur est fixé sur une structure mobile et compacte pouvant être déplacé d'une table de repassage à une autre par exemple
